# EUROPÄISCHE PATENTSCHRIFT

(11) **EP 3 033 458 B1**
(45) Veröffentlichungstag und Bekanntmachung des Hinweises auf die Patenterteilung: **27.10.2021**
(21) Anmeldenummer: 14780557.6
(22) Anmeldetag: 18.08.2014
(51) Int. Cl.: E04B 9/02, F24F 5/00

(54) **SYSTEM ZUM THERMISCHEN AKTIVIEREN UND BEFESTIGEN VON DECKENPLATTEN**
SYSTEM FOR THERMAL ACTIVATION AND FASTENING OF CEILING PANELS
SYSTÈME D'ACTIVATION THERMIQUE ET FIXATION DE PANNEAUX DE PLAFOND SUSPENDU

(30) Priorität: 16.08.2013 CH 14102013
(43) Veröffentlichungstag der Anmeldung: 22.06.2016
(73) Patentinhaber: Zehnder Group International AG, 5722 Gränichen (CH)
(72) Erfinder: SEXAUER, Gerd, 79341 Kenzingen (DE); WESCHLE, Hans-Peter, 77743 Neuried (DE)
(74) Vertreter: Rentsch Partner AG
(86) Internationale Anmeldenummer: PCT/IB2014/001545
(87) Internationale Veröffentlichungsnummer: WO 2015/022574

(56) Entgegenhaltungen:
- EP-A2- 0 406 476
- DE-U1-202007 010 215
- DE-U1-202009 003 205
- DE-U1-202010 010 566
- None

## Beschreibung

Die Erfindung bezieht sich auf ein System zum thermischen Aktivieren und Befestigen einer Deckenplatte.

Ein derartiges System ist beispielsweise in DE 20 2007 010 215 U1 erläutert. Deckenplatten und deren thermische Aktivierung, d.h. sog. Deckenstrahlplatten, sind an sich bekannt. Deckenplatten werden über Aufhängungskonstruktionen oder Montagekonstruktionen z.B. an Beton- oder Holzdecken abgehängt oder feststehend montiert. Die sog. Aktivierung von Deckenplatten, d.h. das Anbringen eines Moduls zum Heizen oder Kühlen der Deckenplatte, kann z.B. mittels eines Rohrregisters erfolgen, in welchem ein Wärmeträgerfluid transportiert wird, das mit der Deckenplatte in thermischem Kontakt steht. Alternativ kann die thermische Aktivierung elektrisch-resistiv erfolgen. Deckenstrahlplatten können je nach Temperatur des Wärmeträgerfluids bezogen auf die räumlich durchschnittliche Gleichgewichtstemperatur des Raumes unterhalb der Deckenstrahlplatten sowohl zum Heizen als auch Kühlen eines Raumes verwendet werden.

In der Praxis erweisen sich viele dieser Systeme von den Materialkosten und den Installationskosten für manche potentielle Käufer als zu teuer. Dies gilt insbesondere für die Installation kleiner Flächen thermisch aktivierter Deckenstrahlplatten bei Privatkunden.

Der Erfindung liegt die Aufgabe zugrunde, das thermische Aktivieren und Befestigen von Deckenplatten zu vereinfachen und somit die Installationskosten zu senken.

Zur Lösung der Aufgabe ist ein System gemäß der technischen Lehre des Anspruches 1 vorgesehen.

Ein hakenartiges Mittel ist dabei entweder durch eine Abkantung des Bleches mit einem Loch in der Kante gebildet, in welchem ein Haken eingeführt ist oder ist durch mindestens eine an dem Blech herausgeklappte Lasche gebildet, welche ein Loch aufweist, in welchem ein Haken eingeführt ist.

Dies ermöglicht z.B. die folgende Vorgehensweise bei der Installation.

### Schritt 1:

Die beiden der Deckenplatte zugeordneten Tragschienen werden oberhalb der Montageposition der Deckenplatte mittels der Tragschienen-Befestigungsmittel mittelbar oder unmittelbar an der Decke befestigt.

### Schritt 2:

Aufhängen des Aktivierungsmoduls durch voneinander beabstandetes Bereitstellen der beiden hakenartigen Mittel an einem ersten Randbereich des Aktivierungsmoduls, wodurch das Aktivierungsmodul an einer der beiden Tragschienen verschwenkbar aufgehängt wird und dessen Blech im wesentlichen vertikal herabhängt.

### Schritt 3:

Hochdrücken der Deckenplatte und dabei Hochschwenken des Aktivierungsmoduls, wonach die Deckenplatte an den Tragschienen mittels der Deckenplatten-Befestigungsmittel befestigt wird. Danach liegt das nur einseitig aufgehängte Aktivierungsmodul bzw. dessen Blech in horizontaler Position an der an den Tragschienen befestigten Deckenplatte an, wodurch ein guter thermischer Kontakt entsteht.

Damit das Aufliegen der gesamten unteren Grossfläche des Aktivierungsmoduls an der gesamten oberen Grossfläche der Deckenplatte gewährleistet wird, ist die vertikale Länge der hakenartigen Mittel, wenn sie an dem Aktivierungsmodul bereitgestellt sind, grösser als die vertikale Distanz zwischen dem Einhakungspunkt an der Tragschiene und dem unteren Ende der Tragschiene. Wenn sich der Einkakungspunkt der hakenartigen Mittel am oberen Ende der Tragschiene befindet, ist die vertikale Länge der hakenartigen Mittel, wenn sie an dem Aktivierungsmodul bereitgestellt sind, grösser als die Höhe der Tragschiene.

Gemäss einer verbesserten Ausführung der Erfindung besitzt das System ausserdem ein drittes hakenartiges Mittel, welches an einem zweiten Randbereich des Aktivierungsmoduls gegenüberliegend vom ersten Randbereich des Aktivierungsmoduls bereitstellbar ist.

Dies ermöglicht z.B. die folgende angenehmere Vorgehensweise bei der Installation.

Schritt 1 bleibt unverändert.

### Schritt 2:

Aufhängen des Aktivierungsmoduls durch voneinander beabstandetes Bereitstellen der beiden hakenartigen Mittel an einem ersten Randbereich des Aktivierungsmoduls und des dritten hakenartigen Mittels an einem zweiten Randbereich des Aktivierungsmoduls gegenüberliegend vom ersten Randbereich des Aktivierungsmoduls, wodurch das Aktivierungsmodul an beiden Tragschienen aufgehängt wird und das Blech des Aktivierungsmoduls in einer im wesentlichen horizontalen Position geringfügig tiefer als die unteren Enden der Tragschienen aufgehängt wird.

### Schritt 3:

Hochdrücken der Deckenplatte und geringfügiges Anheben des Aktivierungsmoduls, wonach die Deckenplatte an den Tragschienen mittels der Deckenplatten-Befestigungsmittel befestigt wird. Danach liegt das nur beidseitig aufgehängte Aktivierungsmodul bzw. dessen Blech in horizontaler Position an der an den Tragschienen befestigten Deckenplatte an, wodurch ein guter thermischer Kontakt entsteht.

Gemäss einer noch weiter verbesserten und besonders bevorzugten Ausführung der Erfindung besitzt das System weitere zwei hakenartige Mittel, welche an einem zweiten Randbereich des Aktivierungsmoduls gegenüberliegend vom ersten Randbereich des Aktivierungsmoduls voneinander beabstandet bereitstellbar sind und mittels welchen das Aktivierungsmodul an der anderen der beiden Tragschienen verschwenkbar aufhängbar ist.

Dies ermöglicht z.B. die folgende, noch angenehmere Vorgehensweise bei der Installation.

Schritt 1 bleibt unverändert.

### Schritt 2:

Aufhängen des Aktivierungsmoduls durch voneinander beabstandetes Bereitstellen der beiden hakenartigen Mittel an einem ersten Randbereich des Aktivierungsmoduls und der beiden weiteren hakenartigen Mittel an einem zweiten Randbereich des Aktivierungsmoduls gegenüberliegend vom ersten Randbereich des Aktivierungsmoduls, wodurch das Aktivierungsmodul an beiden Tragschienen aufgehängt wird und das Blech des Aktivierungsmoduls in einer im wesentlichen horizontalen Position geringfügig tiefer als die unteren Enden der Tragschienen aufgehängt wird.

### Schritt 3:

Hochdrücken der Deckenplatte und geringfügiges Anheben des Aktivierungsmoduls, wonach die Deckenplatte an den Tragschienen mittels der Deckenplatten-Befestigungsmittel befestigt wird. Danach liegt das nur beidseitig aufgehängte Aktivierungsmodul bzw. dessen Blech in horizontaler Position an der an den Tragschienen befestigten Deckenplatte an, wodurch ein guter thermischer Kontakt entsteht.

Man erkennt, dass das erfindungsgemässe System eine Kombination von Aktivierung und Befestigung einer Deckenplatte in einem einfachen, leicht durchführbaren Verfahren ermöglicht.

Ein hakenartiges Mittel ist erfindungsgemäß entweder durch mindestens eine an dem Blech herausgeklappte

Lasche gebildet, welche ein Loch aufweist, in welchem ein Haken eingeführt ist.

Ein hakenartiges Mittel kann erfindungsgemäß auch durch eine Abkantung des Bleches mit einem Loch in der Kante gebildet sein, in welchem ein Haken eingeführt ist.

Vorzugsweise ist der verwendete Haken ein Federhaken. Ein besonders bevorzugter Federhaken ist ein etwa U-förmiges Gebilde. Die Länge der U-Schenkel richtet sich nach dem weiter oben geschilderten Bedarf an Hakenlänge. Die Endabschnitte jedes U-Schenkels sind abgewinkelt, wobei eine Abwinkelung von etwa 90° bevorzugt wird. Der den Verbindungsabschnitt zwischen den beiden U-Schenkeln aufweisende Endabschnitt des U-förmigen Gebildes ist zu einen Haken umgebogen. Dieser Federhaken kann durch elastisches Zusammendrücken der beiden U-Schenkel z.B. durch das o.g. Loch in der Kante der Abkantung des Bleches eingeführt werden. Wenn das elastische Zusammendrücken beendet wird, bewegen sich die beiden U-Schenkel wieder zu der Position hin, welche ihrem spannungsfreien oder spannungsfreieren Zustand entspricht. Damit ist der Federhaken an dem Blech des Aktivierungsmoduls angebracht bzw. daran gemäss dem weiter oben Gesagten "bereitgestellt".

Ein hakenartiges Mittel kann auch durch einen aus dem Blech herausklappbaren Haken gebildet sein. Die Hakenkontur wird bei dieser Variante in dem Blech ausgestanzt. Dort wo der Haken herausgeklappt werden soll, wird vorzugsweise eine Perforierungslinie ausgestanzt, um das Herausklappen durch Biegen an dieser Perforierungslinie zu erleichtern.

Vorzugsweise besitzt das System mindestens ein der Deckenplatte zugeordnetes Anpressmittel zum Anpressen des Aktivierungsmoduls an die Deckenplatte. Dadurch kann das flächige Anliegen der unteren Grossfläche des Aktivierungsmoduls (Blech des Aktivierungsmoduls) an die obere Grossfläche der Deckenplatte bei Bedarf noch verbessert werden, um den thermischen Kontakt zu optimieren.

Dieses Anpressmittel kann durch eine Blattfeder mit einem ersten Hakenende und einem zweiten Hakenende gebildet sein, zwischen denen sich fünf Blattfeder-Abschnitte in Abfolge erstrecken, wovon im spannungsfreien Zustand der Blattfeder sich ein erster im wesentlichen geradliniger Abschnitt vom ersten Hakenende bis zu einem ersten stark gekrümmten Abschnitt erstreckt, sich ein schwach gekrümmter Abschnitt vom ersten stark gekrümmten Abschnitt zu einem zweiten stark gekrümmten Abschnitt erstreckt, und sich ein zweiter im wesentlichen geradliniger Abschnitt vom zweiten stark gekrümmten Abschnitt bis hin zum zweiten Hakenende erstreckt. Dabei ist die Blattfeder mit dem ersten Hakenende an der ersten der beiden Tragschienen und mit dem zweiten Hakenende an der zweiten der beiden Tragschienen jeweils derart einrastbar, dass die Ausbuchtung des gebogenen Abschnitts der Blattfeder zum Boden hin weist.

Das Anpressmittel muss zwischen den weiter oben beschriebenen Schritten 1 und 2 an den Tragschienen befestigt werden.

Die Tragschienen können C-Profil-Schienen oder U-Profil-Schienen mit Abkantungen an den Enden des C bzw. des U sein, in welche die hakenartigen Mittel und/oder die Hakenenden der Blattfeder eingreifen können.

Gemäss einer weiteren bevorzugten Ausführung des Systems ist das wärmeleitende Blech des thermischen Aktivierungsmoduls mit Rohren für ein Wärmeträgerfluid thermisch gekoppelt.

Vorzugsweise hat das Blech des Aktivierungsmoduls an zwei gegenüberliegenden Enden jeweils ein Zentriermittel, insbesondere eine Abkantung mit einer Bohrung, einer V-Nut oder einer Seitennut, in welcher jeweils ein Sammelrohr der mit dem Blech thermisch gekoppelten Rohre einführbar ist. Dadurch wird gewährleistet, dass die beiden stirnseitigen Sammelrohre eines Aktivierungsmoduls relativ zum Blech stets in einer korrekten definierten Position sind. Dies erleichtert das Montieren und hydraulische Zusammenschalten mehrerer Aktivierungsmodule in Serie.

Vorzugsweise werden die mit dem Blech thermisch gekoppelten Rohre mittels eines Verteilerstücks mit einem Sammelrohr in Fluidverbindung gebracht. Dabei kann das Verteilerstück Öffnungen haben, in welche die Rohre abdichtend in das Verteilerstück eingeführt werden können. Die Abdichtung zwischen einem Rohr und dem Verteilerstück kann dabei mittels eines O-Rings, vorzugsweise mittels zweier entlang des Rohres beabstandeter O-Ringe, erfolgen.

Vorzugsweise ist das Verteilerstück an einer Abkantung, vorzugsweise an zwei Abkantungen, des Blechs, insbesondere mittels Einrastnoppen, einer Schraube oder einer Fixierklammer, befestigbar. Dadurch wird gewährleistet, dass die beiden stirnseitigen Sammelrohre eines Aktivierungsmoduls relativ zum Blech stets in einer korrekten definierten Position sind. Dies erleichtert das Montieren und hydraulische Zusammenschalten mehrerer Aktivierungsmodule in Serie.

Vorzugsweise besteht das Verteilerstück aus einem Polymermaterial. Dadurch wird jegliche Korrosion durch lokale elektrische Spannungen und chemische Lokalelemente verhindert.

Bei einer besonders bevorzugten Ausführung ist die Deckenplatte eine Gipskarton-Deckenplatte, wobei das Blech des Aktivierungsmoduls vorzugsweise perforiert ist. Die Perforierung verringert die Reflexion von Schall an dem Blech und trägt somit zur Schalldämpfung des Raumes bei.

Das Blech kann ein Stahlblech oder ein Aluminiumblech sein.

Vorzugsweise bestehen die Tragschienen aus Stahl und das Blech aus Aluminium.

Weitere Vorteile, Merkmale und Anwendungsmöglichkeiten der Erfindung ergeben sich aus der folgenden nicht einschränkend aufzufassenden Beschreibung anhand der Zeichnung, wobei:
**Fig. 1** eine Perspektivansicht einer ersten Ausführung des erfindungsgemässen Systems im montierten Zustand und in seiner Montageumgebung ist;
Fig. 2 eine Perspektivansicht einer ersten Variante des hakenartigen Mittels in dem am Aktivierungsmodul bereitgestellten Zustand ist;
Fig. 3 eine Perspektivansicht einer zweiten Variante des hakenartigen Mittels in dem am Aktivierungsmodul bereitgestellten Zustand ist;
Fig. 4 eine Perspektivansicht einer dritten Variante des hakenartigen Mittels in dem am Aktivierungsmodul bereitgestellten Zustand ist;
Fig. 5A, 5B, 5C eine Perspektivansicht einer ersten, zweiten und dritten Variante des Zentrierungsmittels ist.
Fig. 6 eine Perspektivansicht einer weiteren Variante des Blechs ist.
Fig. 7 eine Perspektivansicht eines Verteilerstücks ist.
Fig. 8 eine Schnittansicht des Verteilerstücks von Fig. 7 ist.
Fig_{.} 9 eine Perspektivansicht des Verteilerstücks von Fig. 7 im montierten Zustand an einem Blech ist.
Fig. 10A, 10B, 10C eine Seitenansicht einer ersten, zweiten und dritten Variante der Fixierung eines Verteilerstücks an dem Blech ist.
Fig. 11 eine Perspektivansicht eines Verteilerstücks mit Fixierklammer für ein Sammelrohr ist.
Fig. 12 eine Perspektivansicht eines Verteilerstücks mit einem Sammelrohr mit einer Schnellkupplung ist.
Fig. 13 eine Perspektivansicht eines Anpressmittels ist.
Fig. 14 eine Schnittansicht eines der Fig. 1 entsprechenden Systems im montierten Zustand mit dem Anpressmittel von Fig. 13 ist.

In Fig. 1 ist eine Perspektivansicht einer ersten Ausführung des erfindungsgemässen Systems 10 im montierten Zustand und in seiner Montageumgebung gezeigt. Das System 10 zum thermischen Aktivieren und Aufhängen einer Deckenplatte 11 enthält ein der Deckenplatte 11 zugeordnetes flächiges thermisches Aktivierungsmodul 12, welches ein im wesentlichen ebenes Blech 13 aufweist. Das Blech 13 ist mit zwei Rohren 41, 42 in thermischem Kontakt. Die beiden Rohre 41, 42 zweigen von einem Sammelrohr 49 ab. Das System enthält ausserdem zwei der Deckenplatte 11 zugeordnete Tragschienen 14, 15, welche oberhalb der Montageposition der Deckenplatte 11 mittelbar oder unmittelbar an der Decke befestigbar sind und an welchen die Deckenplatte 11 befestigbar ist. Das System enthält ausserdem Tragschienen-Befestigungsmittel 16, 17, 18, 19, 20, 21 zum Befestigen der Tragschienen 14, 15 an der Decke sowie Deckenplatten-Befestigungsmittel 22, 23 (siehe Fig_{.} 14) zum Befestigen der Deckenplatte 11 an den Tragschienen 14, 15.

Erfindungsgemäss enthält das System 10 zwei hakenartige Mittel 24, 25, welche an einem ersten Randbereich 12L des Aktivierungsmoduls 12 voneinander beabstandet bereitstellbar sind und mittels welchen das Aktivierungsmodul 12 an einer der beiden Tragschienen 14, 15 verschwenkbar aufhängbar ist.

Das Blech 13 hat eine Perforierung 13P zur Gewichtseinsparung.

Das Blech 13 hat ausserdem eine nach oben gerichtete erste Abkantung 34 in einem ersten Randbereich 12L sowie eine nach oben gerichtete zweite Abkantung 35 in einem zweiten Randbereich 12R. Die Abkantungen 34, 35 dienen einerseits zur Versteifung des Blechs 13 und andererseits zur Bereitstellung von Öffnungen, in denen die beiden hakenartigen Mittel 24, 25 an dem Blech 13 eingehängt werden können.

In Fig. 2 ist eine Perspektivansicht einer ersten Variante des hakenartigen Mittels in dem am Aktivierungsmodul 12 bereitgestellten Zustand gezeigt. Bei dieser Variante 1 wird ein hakenartiges Mittel 24, 25, 26, 27 jeweils durch eine von dem Blech 13 herausgeklappte erste Lasche 29, eine von dem Blech 13 herausgeklappte zweite Lasche 30 sowie durch einen Federhaken 33 gebildet, der an einem Loch 31 in der ersten Lasche 29 und in einem Loch 32 in der zweiten Lasche 30 an dem Blech 13 eingehängt ist. Der Federhaken 33 wird an einer der durch nach oben offene C-Profile gebildete Tragschienen 14, 15 eingehängt. Vorzugsweise sind an beiden Längsseiten des Blechs 13 mehrere in Längsrichtung voneinander beabstandete herausklappbare Paare von Laschen 29, 30 vorgesehen.

Der Federhaken 33 ist aus einem drahtförmigen elastischen Material gebildet, z.B. aus Metall, insbesondere aus Stahl, oder aus einem Polymer wie z.B. PET, und weist die folgenden Abschnitte auf:
ein erstes Ende 33a des Federhakens;
ein zweites Ende 33b des Federhakens;
einen ersten Schenkel 33c des Federhakens;
einen zweiten Schenkel 33d des Federhakens; und
einen Aufhängungsbereich 33e des Federhakens.

Das erste Ende 33a und das zweite Ende 33b des Federhakens 33 sind umgebogene Endabschnitte einer vorgegebenen Länge des drahtförmigen elastischen Materials.

Der erste Schenkel 33c und der zweite Schenkel 33d des Federhakens 33 erstrecken sich im bestimmungsgemässen Einbau in dem System 10 vertikal nach oben und bilden zusammen den Übergangsbereich des Federhakens 33 zwischen dessen Enden 33a, 33b und dem Aufhängungsbereich 33e.

Der Aufhängungsbereich 33e des Federhakens 33 befindet sich entlang der Länge des zu dem Federhaken 33 gebogenen drahtartigen Materials in dessen mittigen Bereich der Länge und ist der 180°-Biegungsbereich eines U-förmigen Drahtabschnitts zwischen den beiden Schenkeln 33c, 33d, der aus der Ebene des U-förmigen Drahtabschnitts heraus umgebogen ist.

Zum Einhängen des ersten Endes 33a des Federhakens 33 in dem Loch 31 in der ersten Lasche 29 und des zweiten Endes 33b des Federhakens 33 in dem Loch 32 in der zweiten Lasche 30 wird der Federhaken 33 an seinen beiden Schenkeln 33c, 33d mit den Fingern gegen die Federkraft des drahtförmigen elastischen Materials zusammengedrückt, mit den beiden Enden 33a, 33b in die jeweiligen Löcher 31, 32 eingeführt und schliesslich durch Wegbewegen der Finger losgelassen. Dadurch drückt die Federkraft des elastisch verformten drahtförmigen elastischen Materials die beiden Enden 33a, 33b in die Löcher 31, 32, so dass der Federhaken 33 aus den Löchern 31, 32 nicht mehr herausfällt und in ihnen im bestimmungsgemässen Einbau in dem System 10 um eine horizontale Achse relativ zu dem Blech 13 des Aktivierungsmoduls 12 verschwenkbar ist.

In Fig. 3 ist eine Perspektivansicht einer zweiten Variante des hakenartigen Mittels in dem am Aktivierungsmodul 12 bereitgestellten Zustand gezeigt. Die hier verwendeten Federhaken 33 haben denselben Aufbau und dieselbe Funktion wie die bei der ersten Variante verwendeten Federhaken 33.

Man erkennt das Blech 13 des Aktivierungsmoduls 12 sowie eine Abkantung 35 des Blechs 13, wobei sich die Kante 37 der Abkantung 35 in der Längsrichtung des

Aktivierungsmoduls 12 erstreckt. In der Kante 37 befindet sich ein Loch 36, dessen Abmessung in der Längsrichtung dem Abstand der beiden benachbarten Löcher 31, 32 des Laschenpaares 29, 30 der ersten Varianten (siehe Fig. 2 ) entspricht. Vorzugsweise sind an beiden Längsseiten des Blechs 13 mehrere in Längsrichtung voneinander beabstandete Löcher 36 in der jeweiligen Kante vorgesehen.

Zum Einhängen des ersten Endes 33a des Federhakens 33 und des zweiten Endes 33b des Federhakens 33 in dem Loch 36 in der Kante 37 wird auch hier der Federhaken 33 an seinen beiden Schenkeln 33c, 33d mit den Fingern gegen die Federkraft des drahtförmigen elastischen Materials zusammengedrückt, mit den beiden Enden 33a, 33b in das Loch 36 eingeführt und schliesslich durch Wegbewegen der Finger losgelassen. Dadurch drückt die Federkraft des elastisch verformten drahtförmigen elastischen Materials die beiden Enden 33a, 33b an die gegenüberliegenden und in der Längsrichtung voneinander beabstandeten Randbereiche des Lochs 36, so dass der Federhaken 33 auch hier aus dem Loch 36 nicht mehr herausfällt und in ihm im bestimmungsgemässen Einbau in dem System 10 um eine horizontale Achse relativ zu dem Blech 13 des Aktivierungsmoduls 12 verschwenkbar ist.

Alle Federhaken 33 des Systems 10 haben eine derartige Abmessung, dass das die Unterseite des mittels der Federhaken 33 aufgehängten Aktivierungsmoduls 12 tiefer angeordnet ist als die Unterseiten der nach oben offenen C-Profile, welche die Tragschienen 14, 15 beiderseits des aufgehängten Aktivierungsmoduls 12 bilden. Der so gebildete Überhang HH zwischen den Tragschienen 14, 15 und dem Aktivierungsmodul 12 ist wichtig, da er das Montieren der Deckenplatten (nicht gezeigt) an den Unterseiten der Tragschienen 14, 15 (nur Tragschiene 15 gezeigt) und das gleichzeitige thermische Aktivieren der Deckenplatten wesentlich erleichtert.

Beim Heranführen einer Deckenplatte von unten an die Tragschienen 14, 15 gelangt nämlich die Oberseite der Deckenplatte mit der Unterseite des aufgehängten Aktivierungsmoduls in Kontakt. Beim weiteren Anheben der Deckenplatte legt sich das Aktivierungsmodul 12 aufgrund seiner Schwerkraft mit seiner Unterseite auf die Oberseite der angehobenen Deckenplatte. Während die Deckenplatte noch über eine weitere Höhe, die dem Überhang HH entspricht, angehoben wird, bis sie schliesslich mit ihrer Oberseite die Unterseite der Tragschienen 14, 15 kontaktiert, liegt das Aktivierungsmodul 12 mit seiner Unterseite stets flächig auf der Oberseite der Deckenplatte auf. Auch nach dem Montieren der Deckenplatte an den Tragschienen 14, 15 liegt das Aktivierungsmodul 12 auf der Deckenplatte permanent grossflächig auf, wodurch ein guter thermischer Kontakt zwischen dem Aktivierungsmodul 12 und der jeweiligen Deckenplatte gegeben ist.

In Fig. 4 ist eine Perspektivansicht einer dritten Variante des hakenartigen Mittels in dem am Aktivierungsmodul 12 bereitgestellten Zustand gezeigt. Man erkennt das Blech 13 des Aktivierungsmoduls 12 sowie einen aus einem Teil des Blechmaterials gebildeten und aus dem Blech 13 herausgeklappten Haken 13H. Vorzugsweise sind an beiden Längsseiten des Blechs 13 mehrere in Längsrichtung voneinander beabstandete herausklappbare Haken 13H durch partielles Austanzen vorgesehen.

In Fig. 5A, 5B, 5C ist eine Perspektivansicht einer ersten, zweiten und dritten Variante des Zentrierungsmittels 12C gezeigt.

In Fig. 5A ist das Zentrierungsmittel 12C durch eine mittige stirnseitige Abkantung 44 des Aktivierungsmoduls 12 gebildet, welche ein Rundloch bzw. eine Bohrung 45 aufweist, in welcher das Sammelrohr 49 gelagert und zentriert ist. Ausserdem erkannt man drei Rohre 41, 42, 43, welche sich von dem Sammelrohr 49 verzweigen und mit dem Aktivierungsmodul 12 in thermischem Kontakt sind.

In Fig. 5B ist das Zentrierungsmittel 12C durch eine mittige stirnseitige Abkantung 44 des Aktivierungsmoduls 12 gebildet, welche eine Seitennut 47 aufweist, in welcher das Sammelrohr 49 gelagert und zentriert ist.

In Fig. 5C ist das Zentrierungsmittel 12C durch eine mittige stirnseitige Abkantung 44 des Aktivierungsmoduls 12 gebildet, welche eine V-Nut 46 aufweist, in welcher das Sammelrohr 49 gelagert und zentriert ist.

In Fig. 6 ist eine Perspektivansicht einer weiteren Variante des Blechs 13 gezeigt. Auch hier ist das Zentrierungsmittel 12C durch eine mittige stirnseitige Abkantung 44 des Aktivierungsmoduls 12 gebildet. Das hier gezeigte Blech 13 unterscheidet sich von den Blechen der Fig. 5A, 5B, 5C dadurch, dass es einerseits zwei Reihen von Perforierungen 13P mit Rundlöchern aufweist und andererseits eine Halbkreis-Nut 48 aufweist, in welcher das Sammelrohr 49 gelagert und zentriert ist.

In Fig. 7 ist eine Perspektivansicht eines Verteilerstücks 50 gezeigt. Das Verteilerstück 50 dient zur Verteilung des Wärmeträgerfluids von dem Sammelrohr 49 auf drei Rohre 41, 42, 43. Das Verteilerstück 50 ist auf dem Blech 13 befestigt und hat eine erste Öffnung 51 zur abgedichteten Aufnahme eines Endes des Rohrs 41, eine zweite Öffnung 52 zur abgedichteten Aufnahme eines Endes des Rohrs 42, eine dritte Öffnung 53 zur abgedichteten Aufnahme eines Endes des Rohrs 43 und eine vierte Öffnung 59 zur abgedichteten Aufnahme eines Endes des Sammelrohrs 49. Die drei Öffnungen 51, 52, 53 des Verteilerstücks 50 stehen mit der Öffnung 59 des Verteilerstücks 50 in Fluidverbindung.

In Fig. 8 ist eine Schnittansicht des Verteilerstücks 50 von Fig. 7 gezeigt. Man erkennt das in die Öffnung/Bohrung 51 eingefügte Ende des Rohrs 41 sowie das in das Ende der Öffnung/Bohrung 52 eingefügte Ende des Rohrs 42. Die Rohre 41 und 42 sind im Längsschnitt gestrichelt dargestellt. Ausserdem erkennt man das in die Öffnung/Bohrung 59 eingefügte Sammelrohr 49. Das Sammelrohr 49 ist im Querschnitt gestrichelt dargestellt. Alle Rohrenden der Rohre 41, 42, 43, 49 sind in den entsprechenden Öffnungen/Bohrungen 51, 52, 53, 59 des Verteilerstücks 50 durch zwei in Serie angeordnete O-Ringe OR1 und OR2 abgedichtet bzw. fluiddicht eingefügt. In Fig. 8 erkennt man jeweils die beiden O-Ringe OR1 und OR2 zwischen dem Rohr 41 und der Öffnung/Bohrung 51 sowie zwischen dem Rohr 42 und der Öffnung/Bohrung 52 des Verteilerstücks 50.

In Fig. 9 ist eine Perspektivansicht des Verteilerstücks von Fig. 7 im montierten Zustand an einem Blech 13 gezeigt. Man erkennt das Verteilerstück 50, das an zwei Abkantungen 54, 55 des Blechs 13 befestigt ist.

In Fig. 10A, 10B, 10C sind ist eine Seitenansicht einer ersten, zweiten und dritten Variante der Fixierung eines Verteilerstücks 50 an dem Blech 13 gezeigt. Die Blickrichtung ist dabei jeweils quer zur Längsrichtung des Blechs 13. Man erkennt eine Abkantung 55 des Blechs 13.

In Fig_{.} 10A ist das Verteilerstück 50 an der Abkantung 55 mittels eines Einrastnoppens 56 befestigt.

In Fig. 10B ist das Verteilerstück 50 an der Abkantung 55 mittels einer Schraube 57 befestigt.

In Fig. 10C ist das Verteilerstück 50 an der Abkantung 55 mittels einer Fixierklammer 58 befestigt.

In Fig. 11 ist eine Perspektivansicht eines Verteilerstücks 50 mit einer Fixierklammer 58 für ein Sammelrohr 49 gezeigt.

In Fig. 12 ist eine Perspektivansicht eines Verteilerstücks 50 mit einem Sammelrohr 49 mit einer Schnellkupplung 60 gezeigt.

In Fig_{.} 13 ist eine Perspektivansicht eines Anpressmittels 38 gezeigt. Das Anpressmittel 38 ist durch eine Blattfeder 38 mit einem ersten Hakenende 38a und einem zweiten Hakenende 38g gebildet, zwischen denen sich fünf Blattfeder-Abschnitte 38b, 38c, 38d, 38e, 38f in Abfolge erstrecken, wovon im spannungsfreien Zustand der Blattfeder 38 sich ein erster im wesentlichen geradliniger Abschnitt 38b vom ersten Hakenende 38a bis zu einem ersten stark gekrümmten Abschnitt 38c erstreckt, sich ein schwach gekrümmter Abschnitt 38d vom ersten stark gekrümmten Abschnitt 38c zu einem zweiten stark gekrümmten Abschnitt 38e erstreckt, und sich ein zweiter im wesentlichen geradliniger Abschnitt 38f vom zweiten stark gekrümmten Abschnitt bis hin zum zweiten Hakenende 38g erstreckt. Das Anpressmittel 38 kann aus Metall, insbesondere Stahl, oder aus einem Polymermaterial wie z.B. PET gefertigt sein.

In Fig. 14 ist eine Schnittansicht eines der Fig. 1 entsprechenden Systems 10 im montierten Zustand mit dem Anpressmittel 38 von Fig. 13 gezeigt. Das derart geformte Anpressmittel 38 ist mit dem ersten Hakenende 38a an der ersten der beiden Tragschienen 14 und mit dem zweiten Hakenende 38g an der zweiten der beiden Tragschienen 15 jeweils derart eingerastet, dass die Ausbuchtung 38D des gebogenen Abschnitts 38d der Blattfeder 38 zum Boden hin weist und das Aktivierungsmodul 12 gegen die Deckenplatte 11 drückt. Dadurch wird ein guter thermischer Kontakt zwischen dem Aktivierungsmodul 12 und der Deckenplatte 11 gewährleistet. Deckenplatten-Befestigungsmittel 22, 23 dienen zum Befestigen der Deckenplatte 11 an den Tragschienen 14, 15.

### Bezugszeichenliste

- 10: System
- HH: Überhang
- 11: Deckenplatte
- 12: Aktivierungsmodul
- 12C: Zentrierungsmittel
- 12L: erster Randbereich
- 12R: zweiter Randbereich
- 13: Blech
- 13P: Perforierung
- 13H: herausklappbarer Haken
- 14: Tragschiene
- 15: Tragschiene
- 16: Tragschienen-Befestigungsmittel
- 17: Tragschienen-Befestigungsmittel
- 18: Tragschienen-Befestigungsmittel
- 19: Tragschienen-Befestigungsmittel
- 20: Tragschienen-Befestigungsmittel
- 21: Tragschienen-Befestigungsmittel
- 22: Deckenplatten-Befestigungsmittel
- 23: Deckenplatten-Befestigungsmittel
- 24: hakenartiges Mittel
- 25: hakenartiges Mittel
- 26: hakenartiges Mittel
- 27: hakenartiges Mittel
- 29: herausgeklappte Lasche
- 30: herausgeklappte Lasche
- 31: Loch
- 32: Loch
- 33: Federhaken
- 33a: erstes Ende des Federhakens
- 33b: zweites Ende des Federhakens
- 33c: erster Schenkel des Federhakens
- 33d: zweiter Schenkel des Federhakens
- 33e: Aufhängungsbereich des Federhakens
- 34: Abkantung
- 35: Abkantung
- 36: Loch
- 37: Kante
- 38: Anpressmittel, Blattfeder
- 38D: Ausbuchtung
- 38a: Hakenende
- 38b: Blattfeder-Abschnitt
- 38c: Blattfeder-Abschnitt
- 38d: Blattfeder-Abschnitt
- 38e: Blattfeder-Abschnitt
- 38f: Blattfeder-Abschnitt
- 38g: Hakenende
- 39: Abkantung
- 40: Abkantung
- 41: Rohr
- 42: Rohr
- 43: Rohr
- 44: Abkantung
- 45: Bohrung
- 46: V-Nut
- 47: Seitennut
- 48: Halbkreis-Nut
- 49: Sammelrohr
- OR1: O-Ring
- OR2: O-Ring
- 50: Verteilerstück
- 51: Öffnung
- 52: Öffnung
- 53: Öffnung
- 54: Abkantung
- 55: Abkantung
- 56: Einrastnoppen
- 57: Schraube
- 58: Fixierklammer
- 59: Öffnung
- 60: Schnellkupplung

## Patentansprüche

1. System (10) zum thermischen Aktivieren und Aufhängen einer Deckenplatte, wobei das System aufweist: eine Deckenplatte (11) und ein der Deckenplatte (11) zugeordnetes flächiges thermisches Aktivierungsmodul (12), welches ein im wesentlichen ebenes Blech (13) aufweist; zwei der Deckenplatte (11) zugeordnete Tragschienen (14, 15), welche oberhalb der Montageposition der Deckenplatte (11) mittelbar oder unmittelbar an einer Decke befestigbar sind und an welchen die Deckenplatte (11) befestigbar ist; Tragschienen-Befestigungsmittel (16, 17, 18, 19, 20, 21) zum Befestigen derTragschienen (14,15) an der Decke; und Deckenplatten-Befestigungsmittel (22, 23) zum Befestigen der Deckenplatte (11) an den Tragschienen (14, 15), wobei das System ausserdem zwei hakenartige Mittel (24, 25) aufweist, welche an einem ersten Randbereich (12L) des Aktivierungsmoduls (12) voneinander beabstandet bereitstellbar sind und mittels welchen das Aktivierungsmodul (12) an einer der beiden Tragschienen (14, 15) verschwenkbar aufhängbar ist, **dadurch gekennzeichnet, dass** ein hakenartiges Mittel (24, 25) durch eine Abkantung (34, 35) des Bleches (13) mit einem Loch (36) in der Kante (37) gebildet ist, in welchem ein Haken (33) eingeführt ist oder, dass ein hakenartiges Mittel (24, 25) durch mindestens eine an dem Blech (13) herausgeklappte Lasche (29, 30) gebildet ist, welche ein Loch (31, 32) aufweist, in welchem ein Haken (33) eingeführt ist.

2. System nach Anspruch 1, **dadurch gekennzeichnet, dass** es ausserdem ein drittes hakenartiges Mittel aufweist, welches an einem zweiten Randbereich des Aktivierungsmoduls gegenüberliegend vom ersten Randbereich des Aktivierungsmoduls bereitstellbar ist.

3. System nach Anspruch 1, **dadurch gekennzeichnet, dass** es weitere zwei hakenartige Mittel (26, 27) aufweist, welche an einem zweiten Randbereich (12R) des Aktivierungsmoduls (12) gegenüberliegend vom ersten Randbereich (12L) des Aktivierungsmoduls (12) voneinander beabstandet bereitstellbar sind und mittels welchen das Aktivierungsmodul (12) an der anderen der beiden Tragschienen (14, 15) verschwenkbar aufhängbar ist.

4. System nach einem der vorhergehenden Ansprüche, **dadurch gekennzeichnet, dass** der Haken (33) ein Federhaken ist.

5. System nach einem der Ansprüche 1 bis 3, **dadurch gekennzeichnet, dass** ein hakenartiges Mittel (24, 25; 24, 25, 26, 27) durch einen aus dem Blech (13) herausklappbaren Haken (13H) gebildet ist.

6. System nach einem der Ansprüche 1 bis 5, **dadurch gekennzeichnet, dass** es mindestens ein der Deckenplatte (11) zugeordnetes Anpressmittel (38) zum Anpressen des Aktivierungsmoduls (12) an die Deckenplatte (11) aufweist.

7. System nach Anspruch 6, **dadurch gekennzeichnet, dass** das Anpressmittel (38) durch eine Blattfeder (38) mit einem ersten Hakenende (38a) und einem zweiten Hakenende (38g) gebildet ist, zwischen denen sich fünf Blattfeder-Abschnitte (38b, 38c, 38d, 38e, 38f) in Abfolge erstrecken, wovon im spannungsfreien Zustand der Blattfeder (38) sich ein erster im wesentlichen geradliniger Abschnitt (38b) vom ersten Hakenende (38a) bis zu einem ersten stark gekrümmten Abschnitt (38c) erstreckt, sich ein schwach gekrümmter Abschnitt (38d) vom ersten stark gekrümmten Abschnitt (38c) zu einem zweiten stark gekrümmten Abschnitt (38e) erstreckt, und sich ein zweiter im wesentlichen geradliniger Abschnitt (38f) vom zweiten stark gekrümmten Abschnitt bis hin zum zweiten Hakenende (38g) erstreckt, und wobei die Blattfeder (38) mit dem ersten Hakenende (38a) an der ersten der beiden Tragschienen (14) und mit dem zweiten Hakenende (38g) an der zweiten der beiden Tragschienen (15) jeweils derart einrastbar ist, dass die Ausbuchtung (38D) des gebogenen Abschnitts (38d) der Blattfeder (38) zum Boden hin weist, wobei die Tragschienen (14, 15) vorteilhaft C-Profil-Schienen oder U-Profil-Schienen mit Abkantungen (39, 40) an den Enden des C bzw. des U sind, in welche die hakenartigen Mittel (33; 13H) und/oder die Hakenenden (38a, 38g) der Blattfeder (38) eingreifen können.

8. System nach einem der Ansprüche 1 bis 7, **dadurch gekennzeichnet, dass** das wärmeleitende Blech (13) des thermischen Aktivierungsmoduls (12) mit Rohren (41, 42; 41, 42, 43) für ein Wärmeträgerfluid thermisch gekoppelt ist.

9. System nach Anspruch 8, **dadurch gekennzeichnet, dass** das Blech (13) des Aktivierungsmoduls (12) an zwei gegenüberliegenden Enden jeweils ein Zentriermittel (12C), insbesondere eine Abkantung (44) mit einer Bohrung (45), einer V-Nut (46), einer Seitennut (47) oder einer Halbkreis-Nut (48) aufweist, in welcher jeweils ein Sammelrohr (49) der mit dem Blech (13) thermisch gekoppelten Rohre (41, 42; 41, 42, 43) einführbar ist.

10. System nach Anspruch 8 oder 9, **dadurch gekennzeichnet, dass** die mit dem Blech (13) thermisch gekoppelten Rohre (41, 42, 43) mittels eines Verteilerstücks (50) mit einem Sammelrohr (49) in Fluidverbindung gebracht werden können, wobei das Verteilerstück (50) zweckmäßigerweise Öffnungen (51, 52, 53, 59) aufweist, in welche die Rohre (41, 42, 43, 49) abdichtend in das Verteilerstück (50) eingeführt werden können.

11. System nach Anspruch 10, **dadurch gekennzeichnet, dass** die Abdichtung zwischen einem Rohr (41, 42, 43, 49) und dem Verteilerstück (50) mittels eines 0-Rings (OR1), vorzugsweise mittels zweier entlang des Rohres beabstandeter 0-Ringe (OR1, OR2), durchführbar ist.

12. System nach einem der Ansprüche 10 oder 11, **dadurch gekennzeichnet, dass** das Verteilerstück (50) an einer Abkantung, vorzugsweise an zwei Abkantungen (54, 55), des Blechs (13), insbesondere mittels Einrastnoppen (56), einer Schraube (57) oder einer Fixierklammer (58), befestigbar ist und/oder dass das Verteilerstück (50) aus einem Polymermaterial besteht und/oder dass die Deckenplatte (11) eine Gipskarton-Deckenplatte (11) ist.

13. System nach einem der Ansprüche 1 bis 12, **dadurch gekennzeichnet, dass** das Blech (13) des Aktivierungsmoduls (12) perforiert (13P) ist.

## Claims

1. System (10) for thermally activating and suspending a ceiling panel, wherein the system comprises: a ceiling panel (11) and a flat thermal activating module (12) which is assigned to the ceiling panel (11) and which has a substantially planer plate (13); two carrying rails (14, 15) which are assigned to the ceiling panel (11) and which can be fastened, above the mounting position of the ceiling panel (11), directly or indirectly to a ceiling and to which the ceiling panel (11) can be fastened; carrying rail fastening means (16, 17, 18, 19, 20, 21) for fastening the carrying rails (14, 15) to the ceiling; and ceiling panel fastening means (22, 23) for fastening the ceiling panel (11) to the carrying rails (14, 15), wherein the system additionally has two hook-like means (24, 25) which can be provided spaced apart from one another on a first peripheral region (12L) of the activating module (12) and by means of which the activating module (12) can be suspended pivotably on one of the two carrying rails (14, 15), **characterized in that** a hook-like means (24, 25) is formed by a fold (34, 35) of the plate (13) having a hole (36) on the edge (37) in which a hook (33) is inserted, or **in that** a hook-like means (24, 25) is formed by at least one tab (29, 30) which is folded out of the plate (13) and which has a hole (31, 32) in which a hook (33) is inserted.

2. System according to Claim 1, **characterized in that** it additionally has a third hook-like means which can be provided on a second peripheral region of the activating module opposite from the first peripheral region of the activating module.

3. System according to Claim 1, **characterized in that** it has further two hook-like means (26, 27) which can be provided spaced apart from one another on a second peripheral region (12R) of the activating module (12) opposite from the first peripheral region (12L) of the activating module (12) and by means of which the activating module (12) can be suspended pivotably on the other of the two carrying rails (14, 15).

4. System according to one of the preceding claims, **characterized in that** the hook (33) is a spring hook.

5. System according to one of Claims 1 to 3, **characterized in that** a hook-like means (24, 25; 24, 25, 26, 27) is formed by a hook (13H) which can be folded out of the plate (13).

6. System according to one of Claims 1 to 5, **characterized in that** it has at least one press-on means (38) which is assigned to the ceiling panel (11) and is intended for pressing the activating module (12) onto the ceiling panel (11).

7. System according to Claim 6, **characterized in that** the press-on means (38) is formed by a leaf spring (38) having a first hook end (38a) and a second hook end (38g) between which five leaf spring portions (38b, 38c, 38d, 38e, 38f) extend in succession, of which, with the leaf spring (38) in the stress-free state, a first substantially rectilinear portion (38b) extends from the first hook end (38a) to a first strongly curved portion (38c), a weakly curved portion (38d) extends from the first strongly curved portion (38c) to a second strongly curved portion (38e), and a second substantially rectilinear portion (38f) extends from the second strongly curved portion to the second hook end (38g), and wherein the leaf spring (38) can be latched by the first hook end (38a) on the first of the two carrying rails (14) and by the second hook end (38g) on the second of the two carrying rails (15) in each case in such a way that the bulge (38D) of the bent portion (38d) of the leaf spring (38) points toward the ground, wherein the carrying rails (14, 15) are advantageously C profile rails or U profile rails with folds (39, 40) at the ends of the C or of the U into which there can engage the hook-like means (33; 13H) and/or the hook ends (38a, 38g) of the leaf spring (38).

8. System according to one of Claims 1 to 7, **characterized in that** the heat-conducting plate (13) of the thermal activating module (12) is thermally coupled to tubes (41, 42; 41, 42, 43) for a heat-transfer fluid.

9. System according to Claim 8, **characterized in that** the plate (13) of the activating module (12) has, at each of two opposite ends, a centring means (12C), in particular a fold (44) having a bore (45), a V groove (46), a lateral groove (47) or a semicircular groove (48) in each of which there can be inserted a collecting tube (49) of the tubes (41, 42; 41, 42, 43) thermally coupled to the plate (13).

10. System according to Claim 8 or 9, **characterized in that** the tubes (41, 42, 43) thermally coupled to the plate (13) can be fluidically connected to a collecting tube (49) by means of a distribution piece (50), wherein the distribution piece (50) expediently has openings (51, 52, 53, 59) into which the tubes (41, 42, 43, 49) can be inserted into the distribution piece (50) in a sealing manner.

11. System according to Claim 10, **characterized in that** the sealing between a tube (41, 42, 43, 49) and the distribution piece (50) can be carried out by means of a 0-ring (OR1), preferably by means of two 0-rings (OR1, OR2) spaced apart along the tube.

12. System according to either of Claims 10 and 11, **characterized in that** the distribution piece (50) can be fastened to a fold, preferably to two folds (54, 55), of the plate (13), in particular by means of latch-in nubs (56), a screw (57) or a fixing clamp (58), and/or **in that** the distribution piece (50) consists of a polymer material, and/or **in that** the ceiling panel (11) is a plasterboard ceiling panel (11).

13. System according to one of Claims 1 to 12, **characterized in that** the plate (13) of the activating module (12) is perforated (13P).

## Revendications

1. Système (10) d'activation thermique et de suspension d'un panneau de plafond, le système comprenant : un panneau de plafond (11) et un module d'activation (12) thermique plat associé au panneau de plafond (11), lequel module comprend une tôle (13) sensiblement plane ; deux rails porteurs (14, 15) associés au panneau de plafond (11), lesquels rails peuvent être fixés à un plafond directement ou indirectement au-dessus de la position de montage du panneau de plafond (11) et auxquels le panneau de plafond (11) peut être fixé ; des moyens de fixation de rail porteur (16, 17, 18, 19, 20, 21) servant à la fixation des rails porteurs (14, 15) au plafond ; et des moyens de fixation de panneau de plafond (22, 23) servant à la fixation du panneau de plafond (11) aux rails porteurs (14, 15), le système comprenant en outre deux moyens (24, 25) de type crochets, lesquels peuvent être prévus de manière espacée l'un de l'autre au niveau d'une première région de bord (12L) du module d'activation (12) et au moyen desquels le module d'activation (12) peut être suspendu de manière pivotante à l'un des deux rails porteurs (14, 15), **caractérisé en ce qu'**un moyen (24, 25) de type crochet est formé par un bord replié (34, 35) de la tôle (13) comportant un trou (36) dans l'arête (37), trou dans lequel un crochet (33) est inséré, ou **en ce qu'**un moyen (24, 25) de type crochet est formé par au moins une patte (29, 30) rabattue au niveau de la tôle (13), laquelle patte comprend un trou (31, 32) dans lequel un crochet (33) est inséré.

2. Système selon la revendication 1, **caractérisé en ce qu'**il comprend en outre un troisième moyen de type crochet, lequel peut être prévu au niveau d'une deuxième région de bord du module d'activation de manière opposée à la première région de bord du module d'activation.

3. Système selon la revendication 1, **caractérisé en ce qu'**il comprend deux autres moyens (26, 27) de type crochet, lesquels peuvent être prévus de manière espacée l'un de l'autre au niveau d'une deuxième région de bord (12R) du module d'activation (12) de manière opposée à la première région de bord (12L) du module d'activation (12) et au moyen desquels le module d'activation (12) peut être suspendu de manière pivotante sur l'autre des deux rails porteurs (14, 15).

4. Système selon l'une des revendications précédentes, **caractérisé en ce que** le crochet (33) est un crochet élastique.

5. Système selon l'une des revendications 1 à 3, **caractérisé en ce qu'**un moyen (24, 25 ; 24, 25, 26, 27) de type crochet est formé par un crochet (13H) pouvant être rabattu à partir de la tôle (13).

6. Système selon l'une des revendications 1 à 5, **caractérisé en ce qu'**il comprend au moins un moyen de pressage (38) associé au panneau de plafond (11) pour le pressage du module d'activation (12) sur le panneau de plafond (11).

7. Système selon la revendication 6, **caractérisé en ce que** le moyen de pressage (38) est formé par un ressort à lame (38) doté d'une première extrémité formant crochet (38a) et d'une deuxième extrémité formant crochet (38g), entre lesquelles cinq parties de ressort à lame (38b, 38c, 38d, 38e, 38f) s'étendent de manière séquentielle, parmi lesquelles, à l'état sans contrainte du ressort à lame (38), une première partie (38b) sensiblement rectiligne s'étend à partir de la première extrémité formant crochet (38a) jusqu'à une première partie (38c) à forte courbure, une partie (38d) à faible courbure s'étend à partir de la première partie (38c) à forte courbure jusqu'à une deuxième partie (38e) à forte courbure, et une deuxième partie (38f) sensiblement rectiligne s'étend à partir de la deuxième partie à forte courbure jusqu'à la deuxième extrémité formant crochet (38g), et le ressort à lame (38) pouvant s'encliqueter respectivement par la première extrémité formant crochet (38a) sur le premier des deux rails porteurs (14) et par la deuxième extrémité formant crochet (38g) sur le deuxième des deux rails porteurs (15), de telle sorte que le bombement (38D) de la partie courbe (38d) du ressort à lame (38) soit tourné vers le sol, les rails porteurs (14, 15) étant avantageusement des rails profilés en C ou des rails profilés en U comportant des bords repliés (39, 40) aux extrémités du C ou du U, bords repliés dans lesquels les moyens (33 ; 13H) de type crochet et/ou les extrémités formant crochet (38a, 38g) du ressort à lame (38) peuvent venir en prise.

8. Système selon l'une des revendications 1 à 7, **caractérisé en ce que** la tôle (13) thermoconductrice du module d'activation (12) thermique est couplée thermiquement à des tubes (41, 42 ; 41, 42, 43) pour un fluide caloporteur.

9. Système selon la revendication 8, **caractérisé en ce que** la tôle (13) du module d'activation (12) comprend, à deux extrémités opposées, respectivement un moyen de centrage (12C), en particulier un bord replié (44) doté d'un alésage (45), d'une rainure en V (46), d'une rainure latérale (47) ou d'une rainure semi-circulaire (48), dans laquelle peut être inséré respectivement un tube collecteur (49) des tubes (41, 42 ; 41, 42, 43) couplés thermiquement à la tôle (13).

10. Système selon la revendication 8 ou 9, **caractérisé en ce que** les tubes (41, 42, 43) couplés thermiquement à la tôle (13) peuvent être amenés en liaison fluidique avec un tube collecteur (49) au moyen d'une pièce de distribution (50), la pièce de distribution (50) comprenant des ouvertures appropriées (51, 52, 53, 59) dans lesquelles les tubes (41, 42, 43, 49) peuvent être insérés de manière étanche dans la pièce de distribution (50) .

11. Système selon la revendication 10, **caractérisé en ce que** l'étanchéité entre un tube (41, 42, 43, 49) et la pièce de distribution (50) peut être réalisée au moyen d'un joint torique (OR1), de préférence au moyen de deux joints toriques (OR1, OR2) espacés le long du tube.

12. Système selon l'une des revendications 10 ou 11, **caractérisé en ce que** la pièce de distribution (50) peut être fixée à un bord replié, de préférence à deux bords repliés (54, 55), de la tôle (13), en particulier au moyen d'ergots d'encliquetage (56), d'une vis (57) ou d'une attache de fixation (58), et/ou **en ce que** la pièce de distribution (50) est constituée d'une matière polymère et/ou **en ce que** le panneau de plafond (11) est un panneau de plafond en plâtre (11).

13. Système selon l'une des revendications 1 à 12, **caractérisé en ce que** la tôle (13) du module d'activation (12) est perforée (13P).
